# EUROPÄISCHE PATENTSCHRIFT

(11) **EP 0 761 325 B1**
(45) Veröffentlichungstag und Bekanntmachung des Hinweises auf die Patenterteilung: **28.11.2001**
(21) Anmeldenummer: 96113056.4
(22) Anmeldetag: 14.08.1996
(51) Int. Cl.: B21B 1/26

(54) **Verfahren und Anlage zur Herstellung von ferritisch warmgewalztem Band**
Method and installation for production of ferritic hot-rolled strip
Installation et procédé pour la production d'une bande d'acier ferritique laminée à chaud

(30) Priorität: 25.08.1995 DE 19531538
(43) Veröffentlichungstag der Anmeldung: 12.03.1997
(73) Patentinhaber: SMS Demag AG, 40237 Düsseldorf (DE)
(72) Erfinder: Rohde, Wolfgang, Prof. Dr., 41542 Dormagen (DE); Albedyhl, Manfred, 40822 Mettmann (DE)
(74) Vertreter: Valentin, Ekkehard, Dipl.-Ing.

(56) Entgegenhaltungen:
- EP-A- 0 226 446
- EP-A- 0 524 162
- DE-A- 1 903 554
- DE-A- 2 613 459
- PATENT ABSTRACTS OF JAPAN vol. 016, no. 229 (M-1255), 27.Mai 1992 & JP-A-04 046608 (KAWASAKI STEEL CORP), 17.Februar 1992,

## Beschreibung

Die Erfindung betrifft eine Produktionsanlage zur Erzeugung von warmgewalzten Flachprodukten, bestehend aus einer mehrgerüstigen Walzstraße, einem Auslaufrollgang mit Einrichtungen zur Kühlung des Warmbandes und mit nachgeordneten Wickelmaschinen zum Aufwickeln des Bandes.

Walzanlagen zur Erzeugung warmgewalzter Bänder werden heute im allgemeinen so ausgelegt und betrieben, daß die Umformung in den einzelnen Gerüsten austenitisch erfolgt, das heißt, es wird sichergestellt, daß die Walztemperaturen in den einzelnen Walzgerüsten oberhalb der GOS-Linie des Eisenkohlenstoffdiagramms liegen. Erst nach dem letzten Walzstich, der zur Erzielung eines feinkörnigen Endgefüges möglichst nahe an der GOS-Linie liegen sollte, erfolgt die Abkühlung auf die Haspeltemperatur mit Gefügeumwandlung in der Kühlstrecke bzw. im gewickelten Bund.

Für Stähle mit einem Kohlenstoffgehalt von weniger als 0,2 % liegt für die Walzung nach dem oben beschriebenen Verfahren die Endwalztemperatur, das heißt die Temperatur im letzten Walzgerüst der Walzstraße je nach Höhe des Kohlenstoffgehalts bei 840 bis 920 °C. Die Einhaltung der Endwalztemperatur erfolgt durch Wahl der Endwalzgeschwindigkeit, mit der die natürliche Abkühlung des Bandes in der Walzstraße und die Wärmezufuhr durch die Antriebsleistung der Walzgerüste gesteuert werden kann. Dieses Verfahren ist problemlos anwendbar für Banddicken oberhalb einer Mindestbanddicke, die je nach Straßentyp in der Größenordnung von 1,3 mm liegt. Wird diese Banddicke unterschritten, so erreicht die erforderliche Walzgeschwindigkeit mit Werten oberhalb von 12 m pro Sekunde eine Höhe, die im freien Auslauf auf dem Rollgang hinter der Walzstraße nicht mehr beherrscht werden kann.

Die ungeachtet dieser Problematik vorhandene Entwicklungstendenz in Richtung geringerer Enddicken hat dazu geführt, daß nach Wegen gesucht wurde, die Endwalztemperatur abzusenken, um damit geringere Walzgeschwindigkeiten zu ermöglichen. Solche Walzprozesse wurden unter der Bezeichnung ferritisches Walzen bekannt, da sie bei Temperaturen unterhalb der GOS-Linie, das heißt im Bereich der α ,γ-Mischkristalle oder unterhalb der GPS-Linie im ferritischen Bereich erfolgen.

Ein bevorzugtes Verfahren sieht eine Vorwalzung im austenitischen Bereich bis auf eine Zwischendicke von 2 bis 8 mm und eine Fertigwalzung im ferritischen Bereich auf geringste Enddicken unterhalb von 1,3 mm vor. Zwischen den beiden Prozeßstufen muß das Walzgut von der Endwalztemperatur im austenitischen Bereich auf die Walztemperatur im ferritischen Bereich abgekühlt werden. Dies bedeutet eine Abkühlung aus dem Temperaturbereich von 840 bis 920 °C auf den Temperaturbereich von 600 bis 780 °C.

Die Endwalztemperatur hinter der zweiten Verformungsstufe liegt ebenfalls im Bereich von 600 bis 780 °C und damit in einer Größenordnung, bei der nach dem Aufhaspeln eine Rekristallisation des Gefüges im gewickelten Bund eintritt. Es entsteht ein Gefüge, welches die Verwendung des Produktes ohne weitere Kaltumformung oder Wärmebehandlung ermöglicht.

Wesentliche Voraussetzung für ein gutes Ergebnis ist die Einhaltung einer Mindestkühlzeit für die Abkühlung aus dem austenitischen Gebiet in das ferritische Gebiet. Damit die Umwandlung von Austenit in Ferrit in ausreichendem Maße erfolgen kann, muß diese Mindestkühlzeit eingehalten werden. Diese liegt je nach gewählter Temperatur für den Eintritt in die erste ferritische Umformung bei 10 bis 200 Sekunden.

Die Realisierung des oben beschriebenen Prozesses bereitet in einer konventionell gestalteten Warmbreitbandstraße erhebliche Schwierigkeiten. Der Übergang von der austenitischen in die ferritische Umformung soll im Dickenbereich von 2 bis 8 mm vorgenommen werden, das heißt in einem Dickenbereich, bei dem sich das Walzgut etwa in der Mitte einer konventionellen Fertigstraße befindet. Da die Durchlaufzeit von Gerüst zu Gerüst an dieser Stelle nur wenige Sekunden beträgt, ist eine Realisierung der Kühlung zwar prinzipiell möglich, jedoch kann die Einhaltung der geforderten Zeit für die Umwandlung nicht realisiert werden. Die Durchführung des ferritischen Walzens nach der beschriebenen Methode wird damit für die konventionell gestaltete Warmbreitbandstraße unmöglich.

In der ebenfalls zum Stand der Technik zählenden EP-A-226 446 ist eine Produktionsanlage zur Erzeugung von warmgewalzten Flachprodukten mit einer Enddicke von 2 bis 6 mm beschrieben. In der Produktionsanlage wird mit sehr hohen Geschwindigkeiten, nämlich nicht weniger als 1.500 m/min gewalzt. Das in dieser Produktionsanlage erzeugte Endprodukt hat auf keinen Fall eine Gefügestruktur, die einem kaltgewalzten Produkt ähnlich ist. Wesentliche Zielsetzung dieser vorbekannten Produktionsanlage ist die Erhöhung des Durchsatzes und die Erzeugung eines Walzproduktes mit guten Eigenschaften zur Weiterbehandlung. Das Walzprodukt selber ist allerdings nicht von allzu hoher Qualität. Aus der EP-A2-0 524 162 ist ein Verfahren zum Auswalzen von Warmband auf eine Dicke von 0,5 bis 2 mm bekannt, wobei in einem letzten Walzgerüst der Stahl bei oder unterhalb 750° ausgewalzt wird und diese Walztemperatur durch Walzenkühlung im letzten Gerüst eingestellt wird. Aus der deutschen Offenlegungsschrift 1 903 554 ist ein Verfahren zur Herstellung von warmgewalztem Bandstahl bekannt, wobei nach einem konventionellen Warmwalzen des Bandstahls auf einer normalen Fertigstraße für Warmwalzen ähnlich wie bei dem Dokument EP-A2-0 524 162 ein zusätzlicher Warmwalzarbeitsgang bei unter 700 °C folgt. Ein austenitischer Walzprozeß und/oder ein ferritischer Walzprozeß ist mit diesem vorbekannten Verfahren nicht möglich.

Bei diesem Stand der Technik besteht die Aufgabe der Erfindung darin, eine Produktionsanlage für das ferritische Walzen von Warmband zu schaffen, mit der die zuvor genannten Nachteile und Probleme beseitigt werden. Aufgabe der Erfindung ist auch ein Verfahren bereitzustellen, mit dem ein Fertigwalzen von Warmband im ferritischen Bereich problemlos ermöglicht wird.

Die Lösung der Aufgabe gelingt bei einer Produktionsanlage der eingangs genannten Art mit der Erfindung dadurch, daß in Walzrichtung gesehen hinter den Wickelmaschinen zum kontinuierlichen Durchgang eine zusätzlich kompakte Umformstufe in Form eines ein- oder mehrgerüstigen Walzwerks für das Walzen dünner Bänder angeordnet ist und daß die in Walzrichtung gesehen erste mehrgerüstige Walzstraße für die Walzung im austenitischen Temperaturbereich und die in Walzrichtung gesehen zweite ein- oder mehrgerüstige Walzstraße für die Walzung im ferritischen Temperaturbereich einsetzbar ist und daß die Abkühleinrichtung für die Kühlung des Warmbandes aus dem austenitischen in den ferritischen Temperaturbereich im Bereiche des Rollganges zwischen den beiden Walzstraßen angeordnet ist (vgl. Figur). Diese Walzstraße ist speziell für die Umformung im ferritischen Gebiet gestaltet. Hierzu gehört u.a. die Ausrüstung mit Arbeitswalzendurchmessern von weniger als 500 mm sowie mit Stell- und Regelkreisen zur Erzielung von Bandtoleranzen für Dicke und Planheit, wie sie von Kaltwalzprodukten gefordert werden.

Im Gesamtablauf des Walzprozesses übernimmt die konventionell gestaltete Warmbreitbandstraße 3 die Erzeugung einer Zwischendicke durch Walzung im austenitischen Bereich und die kompakte ferritische Umformstufe 6 die Endwalzung im ferritischen Bereich. Die Abkühlung des Bandes mit Zwischendicke aus dem austenitischen Bereich in den ferritischen Bereich erfolgt in einfachster Weise beim Durchlaufen des Auslaufrollganges 4 zwischen der austenitischen Umformstufe 3 und der ferritischen Umformstufe 6. Bedingt durch die Länge dieses Rollganges, der für die Kühlung austenitisch gewalzter Bänder auf Haspeltemperatur auszulegen ist, ergeben sich Durchlaufzeiten, die bei ferritischer Walzung im Normalfall die erforderliche Abkühlung und die Umwandlung von Austenit in Ferrit sicherstellen. Die für den austenitischen Walzprozess vorhandenen Kühleinrichtungen 9 können erforderlichenfalls zusätzlich zur Erzielung der erforderlichen Abkühlrate herangezogen werden. Sollte die Durchlaufzeit von der letzten austenitischen Umformung 3.1 bis zur ersten ferritischen Umformung 6.1 für eine ausreichende Umwandlung von Austenit in Ferrit nicht ausreichend sein, so wird ein beheizter Schlingenspeicher (nicht dargestellt) vorgesehen, der unmittelbar zwischen der konventionellen Haspelanlage 5 und der kompakten ferritischen Umformstufe 6 anzuordnen ist.

Unmittelbar hinter der kompakten ferritischen Umformstufe 6 werden speziell für das Wickeln von Dünnband 7 gestaltete Haspel 8 angeordnet. Da für die örtlichen Gegebenheiten nicht mehr die Belange dickerer Bänder berücksichtigt werden müssen, ist die Konstruktion solcher Einrichtungen problemlos möglich.

Der in der einzigen Figur dargestellten Warmbandproduktionsanlage 1 für austenitisches und ferritisches Walzen ist vor der ersten mehrgerüstigen Walzstraße 3 eine nicht näher dargestellte Vorstraße 12 oder ein Dünnbrammenofen mit Gießmaschine 13 vorgeordnet.

Mit der Erfindung ergibt sich ein Gesamtanlagenkonzept, welches in optimaler Weise sowohl den austenitischen Prozeß als auch den ferritischen Walzprozeß zuläßt.

## Patentansprüche

1. Produktionsanlage (1) zur Erzeugung von warmgewalzten Flachprodukten (2, 7), bestehend aus einer mehrgerüstigen Walzstraße (3), einem Auslaufrollgang (4) mit Einrichtungen (9) zur Kühlung des Warmbandes und nachgeordneten Wickelmaschinen (5) zum Aufwickeln des Bandes, wobei in Walzrichtung (14) gesehen hinter den Wickelmaschinen (5) zum kontinuierlichen Durchgang eine zusätzliche kompakte Umformstufe (6) in Form eines ein- oder mehrgerüstigen Walzwerks für das Walzen dünner Bänder (7) angeordnet ist und daß die in Walzrichtung (14) gesehen erste mehrgerüstige Walzstraße (3) für die Walzung im austenitischen Temperaturbereich und die in Walzrichtung (14) gesehen zweite ein- oder mehrgerüstige Walzstraße (6) für die Walzung im ferritischen Temperaturbereich einsetzbar ist und die Abkühleinrichtung (9) für die Kühlung des Warmbandes (2) aus dem austenitischen in den ferritischen Temperaturbereich im Bereich des Kühlrollganges (4) zwischen den beiden Walzstraßen (3, 6) angeordnet ist, wobei femer der Durchmesser der Arbeitswalzen (10) der zweiten Gerüstgruppe (6) weniger als 800 mm, bevorzugt weniger als 400 mm beträgt und die zweite Gerüstgruppe (6) für die Walzung des Warmbandes (2) im ferritischen Temperaturbereich mit Stell- und Regelkreisen zur Erzielung von Bandtoleranzen für Dicke und Planheit wie in Kaltwalzgerüsten ausgestattet ist.

2. Produktionsanlage nach Anspruch 1,
**dadurch gekennzeichnet,**
**daß** unmittelbar hinter der kompakten Umformstufe (6) spezielle Wickelmaschinen (8) für das Wickeln dünner Bänder (7) angeordnet sind.

3. Produktionsanlage nach Anspruch 1 oder 2,
**dadurch gekennzeichnet,**
**daß** vor der zweiten ein- oder mehrgerüstigen Walzstraße (6) eine beheizte Speichereinrichtung vorgesehen ist.

4. Produktionsanlage nach mindestens einem der Ansprüche 1 bis 3,
**dadurch gekennzeichnet,**
**daß** die Walzgerüste der kompakten Umformstufe (6) als Quarto-Gerüst (6.1) oder Sexto-Gerüst (6.2) ausgeführt sind.

5. Produktionsanlage nach mindestens einem der Ansprüche 1 bis 4,
**dadurch gekennzeichnet,**
**daß** bei Einsatz von Arbeitswalzendurchmessern weniger als 400 mm die Arbeitswalzen (10) über die Stützwalzen (11) bzw. über die Zwischenwalzen (14) antreibbar sind.

6. Verfahren zur Erzeugung warmgewalzter Flachprodukte mit einer Produktionsanlage bestehend aus einer mehrgerüstigen Walzstraße (3), einem Auslaufrollgang (4) mit Einrichtungen (9) zur Kühlung des Warmbandes und mit nachgeordneten Wickelmaschinen (5) zum Aufwickeln des Bandes (2) nach mindestens einem der vorhergehenden Ansprüche 1 bis 7,
**dadurch gekennzeichnet,**
**daß** zwecks Walzen des Flachproduktes im austenitischen und ferritischen Gebiet der Wickelmaschine (5) eine zweite Gerüstgruppe (6) nachgeordnet wird und daß die zwei Walzgerüstgruppen (3, 6) miteinander kontinuierlich in der Weise arbeiten, daß sich Teile eines Warmbandes (2) gleichzeitig in beiden Gerüstgruppen (3, 6) befinden, wobei in der ersten Gerüstgruppe (3) das Warmband (2) im austenitischen Temperaturgebiet umgeformt wird und anschließend das Warmband (2) in der zweiten Gerüstgruppe (6) im ferritischen Temperaturgebiet umgeformt wird.

## Claims

1. Production plant (1) for production of hot-rolled flat products (2, 7) consisting of a multi-stand rolling train (3), an outlet roller path (4) with devices (9) for cooling of the hot strip and downstream coiling machines (15) for winding up the strip, wherein an additional compact reshaping stage (6) in the form of a single-stand or multi-stand rolling mill for the rolling of thin strips (7) is arranged behind the coiling machines (5), as seen in rolling direction (14), for continuous transit, and that the first multi-stand rolling train (3) as seen in rolling direction (14) is usable for rolling in the austenitic temperature range and the second single-stand or multi-stand rolling train (6) as seen in rolling direction (14) is usable for rolling in the ferritic temperature range and the cooling device (9) for cooling the hot strip (2) from the austenitic to the ferritic temperature range is arranged in the region of the cooling roller path (4) between the two rolling trains (3, 6), wherein in addition the diameter of the working rolls (10) of the second stand group (6) is less than 800 mm, preferably less than 400 mm, and the second stand group (6) for the rolling of the hot strip (2) in the ferrite temperature range is equipped with setting and regulating circuits for attainment of strip tolerances for thickness and planarity as in cold rolling stands.

2. Production plant according to claim 1, **characterised in that** special coiling machines (8) for winding up thin strips (7) are arranged directly behind the compact reshaping stage (6).

3. Production plant according to claim 1 or 2, **characterised in that** a heated storage device is provided directly in front of the second single-stand or multi-stand rolling train (6).

4. Production plant according to at least one of claims 1 to 3, **characterised in that** the roll stands of the compact reshaping stage (6) are constructed as a four-high stand (6.1) or six-high stand (6.2).

5. Production plant according to at least one of claims 1 to 4, **characterised in that** in the case of use of working roll diameters less than 400 mm the working rolls (10) are drivable by way of the backing rolls (11) or by way of the intermediate rolls (14).

6. Method of producing hot-rolled flat products by a production plant consisting of a multi-stand rolling train (3), an outlet roller path (4) with devices (9) for cooling of the hot strip and with downstream coiling machines (5) for winding up the strip, according to at least one of the preceding claims 1 to 7, **characterised in that** for the purpose of rolling the flat product in the austenitic and ferritic range a second stand group (6) is arranged downstream of the coiling machine (5) and that the two roll stand groups (3, 6) continuously work together in the manner that parts of a hot strip (2) are simultaneously disposed in both stand groups (3, 6), wherein in the first stand group (3) the hot strip (2) is reshaped in the austenitic temperature range and subsequently the hot strip (2) is reshaped in the second stand group (6) in the ferrite temperature range.

## Revendications

1. Installation de production (1) pour la production de produits plats (2, 7) laminés à chaud, constituée d'un train de laminage (3) à plusieurs cages, un train de rouleaux de sortie (4) présentant des dispositifs (9) pour le refroidissement de la bande chaude et des bobineuses (5) placées en aval pour l'enroulement de la bande, une étape de transformation (6) supplémentaire compacte étant disposée en aval des bobineuses, vu dans le sens du laminage, pour un passage continu, sous forme d'un laminoir à une ou plusieurs cages pour le laminage de bandes plus minces (7) et le premier train de laminage (3), vu dans le sens du laminage (14), à plusieurs cages pouvant être utilisé pour le laminage dans la zone de température austénitique et le deuxième train de laminage (6), vu dans le sens du laminage, à une ou plusieurs cages pouvant être utilisé pour le laminage dans la zone de température ferritique et le dispositif de refroidissement (9) pour le refroidissement de la bande chaude (2) de la zone de température austénitique dans la zone de température ferritique étant disposé dans la zone du train de rouleaux de refroidissement (4) ente les deux trains de laminage (3, 6), le diamètre les cylindres de travail (10) du deuxième groupe de cages (6) étant en outre inférieur à 800 mm, de préférence inférieur à 400 mm et le deuxième groupe de cages (6) étant équipé pour le laminage de la bande chaude (2) dans la zone de température ferritique avec des circuits de réglage et de régulation pour la réalisation des tolérances de bande en épaisseur et planéité comme dans les cages de laminage à froid.

2. Installation de production selon la revendication 1, **caractérisée en ce que** des bobineuses spéciales (8) pour le bobinage de bandes plus minces (7) sont disposées directement en aval l'étape de transformation compacte (6).

3. Installation de production selon la revendication 1 ou 2, **caractérisée en ce qu'**on a prévu en amont du deuxième train de laminage (6) à une ou plusieurs cages un dispositif d'alimentation chauffé.

4. Installation de production selon au moins l'une quelconque des revendications 1 à 3, **caractérisée en ce que** les cages de laminage de l'étape de transformation compacte (6) sont équipées comme cage quarto (6.1) ou sexto (6.2).

5. Installation de production selon au moins l'une quelconque des revendications 1 à 4, **caractérisée en ce que** lors de l'utilisation de diamètres de cylindres de travail inférieurs à 400 mm, les cylindres de travail (10) peuvent être entraînés via les cylindres de support (11) ou les cylindres intermédiaires (14).

6. Procédé pour la production de produits plats laminés à froid avec une installation de production constituée d'un train de laminage (3) à plusieurs cages, un train de rouleaux de sortie (4) présentant des dispositifs (9) pour le refroidissement de la bande chaude et des bobineuses (5) placées en aval pour l'enroulement de la bande (2) selon au moins l'une quelconque des revendications précédentes 1 à 7, **caractérisée en ce que**, pour le laminage du produit plat dans la zone austénitique et ferritique de la bobineuse (5), une deuxième groupe de cages (6) est disposé en aval et **en ce que** les deux groupes de cages de laminage (3, 6) travaillent l'un avec l'autre en continu de telle manière que des parties d'une bande chaude (2) se trouvent simultanément dans deux cages de laminage (3, 6), la bande chaude (2) étant transformée dans le premier groupe de cages (3) dans la zone de température austénitique et la bande chaude (2) étant ensuite transformée dans le deuxième groupe de cages (6) dans la zone de température ferritique.
